# EUROPÄISCHE PATENTSCHRIFT

(11) **EP 2 524 081 B1**
(45) Veröffentlichungstag und Bekanntmachung des Hinweises auf die Patenterteilung: **07.05.2014**
(21) Anmeldenummer: 11708679.3
(22) Anmeldetag: 12.01.2011
(51) Int. Cl.: D06H 3/12, D06C 3/06

(54) **VORRICHTUNG ZUR VERZUGSKORREKTUR EINER GEFÖRDERTEN WARENBAHN SOWIE ZUGEHÖRIGES VERFAHREN**
DRAFT CORRECTING DEVICE FOR A CONVEYED MATERIAL WEB AND CORRESPONDING METHOD
DISPOSITIF DE CORRECTION DE DÉFORMATION D'UNE BANDE DE MATÉRIAU TRANSPORTÉE ET PROCÉDÉ CORRESPONDANT

(30) Priorität: 22.06.2010 DE 102010024618; 15.01.2010 DE 102010004842
(43) Veröffentlichungstag der Anmeldung: 21.11.2012
(73) Patentinhaber: Mahlo GmbH & Co. KG, 93342 Saal (DE)
(72) Erfinder: FISCHER, Bernhard, 84069 Schierling (DE)
(74) Vertreter: Graf Glück Kritzenberger
(86) Internationale Anmeldenummer: PCT/DE2011/000017
(87) Internationale Veröffentlichungsnummer: WO 2011/085716

(56) Entgegenhaltungen:
- DE-A1- 2 024 309
- DE-A1- 4 026 268
- DE-A1- 4 314 672
- DE-B- 1 234 179
- DE-U1- 20 213 311

## Beschreibung

Die Erfindung betrifft eine Vorrichtung zur Verzugskorrektur einer geförderten Warenbahn gemäß dem Oberbegriff des Patentanspruches 1 sowie ein zugehöriges Verfahren gemäß dem Oberbegriff des Patentanspruches 10.

Während des maschinellen Herstellungs- und Verarbeitungsprozesses von insbesondere textilen Warenbahnen tritt häufig ein Warenverzug auf. Derartige Verzüge der Warenbahn verändern die Struktur der aus diesen hergestellten Waren wie beispielsweise Textilien oder gewebte Teppiche, wodurch wiederum der Gebrauchswert der Waren gemindert wird und/oder die Weiterverarbeitung der Waren beeinträchtigt wird.

Eine textile Warenbahn besteht insbesondere aus rechtwinklig überkreuzten Fäden, die während des Webvorgangs im Webstuhl bzw. in der Webmaschine erzeugt werden. Hierbei wird zwischen den Längsfäden ("Kette") und den Querfäden (Schuss") unterschieden. Aufgrund des üblicherweise schräg zur Warenlaufrichtung verlaufenden Verzugs ("Schrägverzug") oder bogenförmig zur Warenlaufrichtung verlaufenden Verzugs ("Bogenverzug") der textilen Warenbahn wird die orthogonale Textilstruktur von Kette und Schuss verformt. Der ursprünglich orthogonale Aufbau von Kette und Schuss oder deren Maschenreihen werden somit schräg oder bogenförmig verändert.

Zum Ausgleich von bogenartigen Verzügen der Warenbahn sind Vorrichtungen bzw. so genannte Richtmaschinen bekannt, bei denen mittels Anordnungen von bogenförmig zur Warenlaufrichtung der Textilbahn angeordneten Bogenwalzen die bestehenden Bogenverzüge durch entsprechendes Aufbringen von Ausgleichskräften auf die geförderte Warenbahn ausglichen werden. Insbesondere ist bei derartigen Bogenwalzen der Förderweg der Warenbahn in Warenlaufrichtung an den Warenbahnrändern unterschiedlich zur Warenbahnmitte, so dass durch geeignetes Ein- oder Ausschwenken der Bogenwalzen in die geförderte Warenbahn und der dadurch bedingte Umschlingungswinkel der Warenbahn der jeweils vorliegenden Bogenverzug korrigierbar ist.

Ferner sind Richtmaschinen zur Korrektur von Bogenverzügen bei geförderten Warenbahn mit erhöhtem Gewicht, insbesondere von Warenbahnen zur Herstellung von Teppichen bekannt, welche zumindest zwei Bogenwalzen umfassen, deren freie Enden mit drehbaren Halteelementen verbunden sind, die mechanisch gekoppelt um eine gemeinsame Drehachse antreibbar in einem Maschinengestell gelagert sind. Hierbei sind die Bogenwalzen in einem vorgegebenen Abstand zueinander fest auf den beiden Halteplatten montiert und stellen somit eine starre Verbindung zwischen diesen her. Die Mittelpunkte der freien Enden der Bogenwalzen und der Drehpunkt der Halteplatten sind in einer die gemeinsame Drehachse der Halteplatten aufnehmenden Ebene angeordnet. Die Durchbiegung der Bogenwalzen zeigt jeweils nach außen, und zwar entlang einer gedachten Linie, die senkrecht zur Verbindungslinie zwischen den Mittelpunkten der freien Enden der Bogenwalzen und der Drehpunkt der Halteplatten verläuft. Somit weisen die Durchbiegungen der Bogenwalzen gegenläufig von den Halteplatten nach außen, wobei die den Mittelpunktverlauf der jeweiligen Bogenwalze aufnehmenden Mittelpunktsebenen der Bogenwalzen parallel zueinander verlaufen. Nachteilig wird beim Einschwenken der beschriebenen Walzenanordnung durch die Richtmaschine selbst ein leichter partieller Verzug in der Warenbahn erzeugt bis die gewünschte Verzugskorrektur durchgeführt werden kann. Zur Korrektur von Bogenverzügen "Mitte vor" und "Kante vor" ist eine Drehung der kompletten Walzenanordnung über die Halteelemente um ca. 180° erforderlich, wodurch sich besonders nachteilig eine gewisse Todzeit in der Bearbeitung der Warenbahn ergibt.

Ferner ist aus der DE 20 24 309 A1 eine kontinuierlich arbeitende Vorrichtung zur Steuerung der Breite und Richtung einer laufenden Bahn bekannt, bei der in einem Maschinengestell zumindest zwei Bogenwalzen vorgesehen sind, deren freie Enden über jeweils eine Halteplatte miteinander verbunden sind, wobei die beiden Halteplatten einander gegenüberliegend und drehbar um eine gemeinsame Drehachse gelagert im Maschinengestellt angeordnet sind.

Aus der DE 12 34 179 B und der DE 40 26 268 A1 sind ebenfalls gattungsgemäße Vorrichtungen zum Ausrichten von Schussfäden einer laufenden Gewebebahn zu entnehmen.

Ausgehend hiervon liegt der Erfindung die Aufgabe zugrunde, eine Vorrichtung und ein zugehöriges Verfahren zur Verzugskorrektur von geförderten Warenbahnen anzugeben, die eine genaue und effektive Korrektur von Verzügen in einer geförderten Warenbahn ermöglicht, insbesondere auch die Korrektur von geringen Verzügen bei Warenbahnen mit erhöhten Gewicht wie beispielsweise Warenbahnen zur Herstellung von Teppichen. Die Aufgabe wird ausgehend von einer Vorrichtung gemäß dem Oberbegriff des Patentanspruches 1 durch dessen kennzeichnende Merkmale gelöst. Die Merkmale des erfindungsgemäßen Verfahrens sind in dem Patentanspruch 10 aufgeführt.

Der wesentliche Aspekt der erfindungsgemäßen Vorrichtung ist darin zu sehen, dass die beiden Bogenwalzen jeweils schwenkbar auf den Halteplatten gelagert sind. Besonders vorteilhaft entfällt dadurch jedwede Totzeit beim Wechsel zwischen der ersten und zweiten Korrekturstellung zur Korrektur von bogenförmigen Verzügen "Mitte vor" bzw. "Kante vor". Die Richtmechanik ermöglicht es ferner, die Umschlingung der Ware an den Bogenwalzen auf ein minimal nötiges Maß zu reduzieren, wodurch die Belastung auf die Bogenwalzen und die mit diesen verbundenen Antriebskomponenten durch den Warenzug so gering wie möglich gehalten wird.

Vorteilhaft sind die Bogenwalzen jeweils um eine parallel zur gemeinsamen Drehachse verlaufende Walzenachse schwenkbar gelagert und diese synchron zueinander schwenkbar ausgebildet. Durch die proportionale Ansteuerung der Bogenwalzendrehung zum Verzug wird ein optimiertes Richtergebnis erzielt und partielle Verzüge durch die vollflächige Anlage der Warenbahn an den Bogenwalzen vermieden.

Die Erfindung soll nachfolgend anhand von Ausführungsbeispielen im Zusammenhang mit den Figuren näher erläutert werden. Zudem ergeben sich Weiterbildungen, Vorteile und Anwendungsmöglichkeiten der Erfindung auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Es wird aber ausdrücklich darauf hingewiesen, dass die Erfindung keinesfalls auf die angegebenen Beispiele beschränkt sein soll. Es zeigen
- Fig. 1: beispielhaft einen schematischen Querschnitt durch eine erfindungsgemäß ausgebildete Vorrichtung zur Verzugskorrektur in Neutralstellung,
- Fig. 2: beispielhaft einen schematischen Querschnitt durch die erfindungsgemäß ausgebildete Vorrichtung zur Verzugskorrektur gemäß Figur 1 in einer ersten Korrekturstellung und
- Fig. 3: beispielhaft einen schematischen Querschnitt durch die erfindungsgemäß ausgebildete Vorrichtung zur Verzugskorrektur gemäß Figur 1 in einer zweiten Korrekturstellung.

In den Figuren 1 - 3 ist jeweils ein schematischer Querschnitt durch eine erfindungsgemäß ausgebildete Vorrichtung 1 zur Verzugskorrektur einer geförderten, insbesondere textilen Warenbahn W in unterschiedlichen Verzugskorrekturstellungen NS, KS1, KS2 dargestellt.

Die Vorrichtung 1 zur Verzugskorrektur, nachfolgend auch als Richtmaschine bezeichnet, umfasst beispielsweise ein schematisch in den Figuren angedeutetes Maschinengestell 2, welches vorzugsweise rahmenartig ausgebildet ist und in dem zumindest eine aus mehreren Bogenwalzen 3, 4 bestehende Richteinheit aufgenommen ist.

Beispielsweise bildet das Maschinengestell 2 ein starres, rechteckförmiges Rahmengestell aus, durch welches die Warenbahn W hindurch gefördert wird und dabei einer Bearbeitung unterzogen wird. Der prinzipielle technische Aufbau derartiger Richtmaschinen 1 und insbesondere der hierzu vorgesehenen Maschinengestelle 2 ist aus dem Stand der Technik hinreichend bekannt und kann unterschiedlichste Realisierungsformen aufweisen.

Im vorliegenden Ausführungsbeispiel umfasst die Vorrichtung zur Verzugskorrektur bzw. Richtmaschine 1 zumindest eine erste und zweite Bogenwalze 3, 4, deren freie Enden 3', 3" bzw. 4', 4" jeweils mit einer ersten bzw. zweiten Halteplatte 5, 6 verbunden sind. Die erste und zweite Halteplatte 5, 6 sind im Maschinengestell 2 einander gegenüberliegend angeordnet und jeweils drehbar um eine gemeinsame Drehachse D am Maschinengestell 2 gelagert. Der Antrieb der beiden Halteplatten 5, 6 ist vorzugsweise mechanisch gekoppelt und erfolgt über eine gemeinsame, nicht in den Figuren dargestellte Antriebseinheit.

Die erste und zweite Halteplatte 5, 6 weisen vorzugsweise einen kreisförmigen Querschnitt auf und sind in Ihren Mittel- bzw. Drehpunkten M, M' drehbar gelagert, wobei die Mittel- bzw. Drehpunkte M, M' auf der gemeinsamen Drehachse D zu liegen kommen. Hierbei ist die Drehbewegung der vorzugsweise kreisförmig ausgebildeten Halteplatten 5, 5' um ihren Mittelpunkt M, M' beispielsweise über eine Mechanik und einen die Mechanik antreibenden Elektromotor realisiert.

Über eine eingangseitig im Maschinengestell 2 angeordnete erste Umlenkwalze 7 wird der Richtmaschine 1 die zu verarbeitende textile Warenbahn W in einer Warenlaufrichtung WL zugeführt. Die Warenbahn W wird durch die erste Umlenkwalze 7 umgelenkt und der aus der Anordnung der beiden Bogenwalzen 3, 4 bestehenden Richteinheit zugeführt. Die erste und zweite Bogenwalze 3, 4 sind beabstandet zueinander angeordnet, und zwar derart, dass sich zwischen den beiden Bogenwalzen 3, 4 ein Zwischenraum Z ergibt, durch welchen die Warenbahn W in der vorgegebenen Warenlaufrichtung WL durchführbar ist, d.h. die Warenbahn W wird zwischen den beiden Bogenwalzen 3,4 hindurch gefördert.

Durch entsprechendes Drehen der Halteelemente 5, 6 um die gemeinsame Drehachse D können somit die Bogenwalzen 3, 4 in die Warenbahn W ein- und wieder heraus geschwenkt werden. Ausgangseitig ist beispielsweise eine zweite Umlenkwalze 8 vorgesehen, über welche die Warenbahn W nach Verlassen der Richtanordnung aus der Richtmaschine 1 gefördert wird. Vorzugsweise sind die erste und zweite Umlenkwalze 7, 8 ebenfalls mechanisch antreibbar ausgebildet, um einen ausreichenden Warenvorschub, insbesondere bei Verarbeitung von Warenbahnen W mit erhöhten Gewicht in Warenlaufrichtung WL zu gewährleisten.

Erfindungsgemäß sind die erste und zweite Bogenwalze 3, 4 jeweils schwenkbar auf den gegenüberliegenden Halteplatten 5, 6 gelagert, und zwar jeweils um eine parallel zur gemeinsamen Drehachse D der Halteelemente 5, 6 verlaufenden Walzenachse WD, WD'. Die Walzenachsen WD, WD' verlaufen durch die Mittelpunkte der beiden freien Enden 3', 3" bzw. 4', 4" der ersten bzw. zweiten Bogenwalze 3, 4. Durch Schwenken der ersten und zweiten Bogenwalze 3, 4 um Ihre jeweilige Walzenachse WD, WD' wird der Scheitelpunkt S, S' der Durchbiegung DB der ersten bzw. zweiten Bogenwalze 3, 4 auf einer die Walzenachse WD, WD' konzentrisch umgebenden Kreisbahn geführt.

Durch geeignetes Schwenken der ersten und zweiten Bogenwalze 3, 4 um die Walzenachse WD, WD' im oder gegen den Uhrzeigersinn bzw. entgegen oder in Drehrichtung der Halteplatten 5, 6 wird beispielsweise der Abstand zwischen den Scheitelpunkten S, S' der Durchbiegung DB der ersten bzw. zweiten Bogenwalze 3, 4 variiert. Bei gleichzeitiger Drehung der Halteplatten 5, 6, und zwar zeitgleich mit dem Schwenken der ersten und zweiten Bogenwalze 3, 4 wird der Umschlingwinkel der Bogenwalzen 3, 4 durch die Warenbahn W verändert. Die erste und zweite Bogenwalze 3, 4 sind beispielsweise jeweils derart zueinander gedreht, dass eine gedachte Verbindungslinie durch deren Scheitelpunkte S, S' durch die gemeinsame Drehachse D der Halteelemente 5, 6 verläuft. Die erste und zweite Bogenwalze 3, 4 sind in einer bevorzugten Ausführungsform ebenfalls über eine Mechanik um ihre bogenförmig verlaufenden Mittenlängsachsen antreibbar ausgebildet.

Die ersten und zweiten Bogenwalzen 3, 4 sind ferner derart mechanisch miteinander gekoppelt, dass diese synchron zueinander schwenkbar sind. Die erste und zweite Bogenwalze 3, 4 weisen vorzugsweise dieselbe Durchbiegung DB auf und sind sowohl in Drehrichtung der Halteplatte 5, 6 als auch in gegenläufiger Drehrichtung schwenkbar. Das Schwenken der ersten und zweiten Bogenwalze 3,4 erfolgt um die Walzenachse WD, WD', welche parallel zur gemeinsamen Drehachse D der Halteplatten 5, 6 verläuft, wobei jeweils die Walzenachse WD, WD' und die zugehörige bogenförmig verlaufenden Mittenlängsachse einer Bogenwalze 3, 4 jeweils eine Walzenebene E, E' aufspannen. Die Bogenwalzen 3, 4 werden zur Verzugskorrektur jeweils derart um Ihre Walzendrehachsen WD, WD' geschwenkt, dass die Walzenebenen E, E' unabhängig von der Schwenkposition jeweils parallel zueinander verlaufen.

Nachfolgend werden die unterschiedlichen Korrekturstellungen der Richtanordnung, die zur Korrektur unterschiedlicher Verzüge vorgesehen sind, im Einzelnen anhand der Figuren 1 - 3 beschrieben, wobei in Fig. 1 eine Neutralstellung NS der Richtmaschine 1 dargestellt ist. Figur 2 zeigt die Richtanordnung in einer ersten Korrekturstellung KS1 zur Korrektur eines Verzugs "Mitte vor" und Figur 3 in einer zweiten Korrekturstellung KS2 zur Korrektur eines Verzuges "Kante vor".

Zur Erläuterung des jeweils zu korrigierenden Verzugstyps ist in den Figuren 1 bis 3 jeweils ein grafisches Symbol vorgesehen, welches den vorliegenden Verzug der Warenbahn W in Bezug auf die Warenlaufrichtung WL andeutet.

In Fig. 1 besteht das grafische Symbol aus einer parallelen Anordnung von Linien, d.h. kein Verzug, in Fig. 2 aus einer bogenförmigen Anordnung von Linien, wobei die Warenmitte in Warenlaufrichtung WL den Kanten voreilt ("Mitte vor") und in Fig. 3 ebenfalls aus einer bogenförmigen Anordnung der Linien, wobei die Kanten der Warenmitte in Bezug auf die Warenlaufrichtung WL voreilen ("Kante vor").

In der in Figur 1 dargestellten Neutralstellung NS verlaufen die Walzenebenen E, E' vorzugsweise parallel zur Warenlaufrichtung WL und somit zur Warenebene, d.h. die erste und zweite Bogenwalzen 3, 4 berühren leicht die Warenbahn W, und zwar über die komplette Warenbreite. Hierbei wird die Warenbahn W beispielsweise von der Unterseite der ersten Bogenwalze 3 und von der Oberseite der zweiten Bogenwalze 4 berührt, wodurch ein linienartiger Kontakt zwischen der ersten und zweiten Bogenwalze 3, 4 und der geförderten Warenbahn W entsteht. Da keine Umschlingung der Bogenwalzen 3, 4 durch die Warenbahn W vorliegt, erfolgt auch keine Verzugskorrektur durch die Richteinheit bzw. Richtanordnung.

Zur Verzugskorrektur werden erfindungsgemäß sowohl die Halteelemente 5, 6 als auch die erste und zweite Bogenwalze 3, 4 annähernd gleichzeitig um Ihre jeweilige Drehachse D bzw. Walzendrehachse WD, WD' in derselben oder einer entgegengesetzt zueinander gerichteten Drehrichtung gedreht, wodurch der Umschlingwinkel uw, uw' der Warenbahn W in Bezug auf die beiden Bogenwalzen 3, 4 an den freien Enden 3', 3" und 4', 4" der Bogenwalzen 3, 4 unterschiedlich zum Scheitelpunkt S, S' der Bogenwalzen 3, 4 einstellbar ist. Der maximale Drehwinkel der Halteelemente 5, 6 beträgt beispielsweise 90°.

Um die jeweils erforderliche Richtwirkung zu erhalten beträgt in Neutralstellung NS der Umschlingwinkel uw, uw' 180°, d.h. die Warenbahn W verläuft geradlinig zwischen den beiden Bogenwalzen 3, 4 hindurch ohne das hierdurch eine Umlenkung der Warenbahn W erfolgt.

Zum Erreichen der ersten Korrekturstellung KS1 werden die Halteelemente 5, 6 und der Bogenwalzen 3, 4 in derselben Drehrichtung geschwenkt bzw. gedreht, wodurch der Umschlingwinkel uw' im Scheitelpunkt S, S' im Vergleich zum Umschlingwinkel uw an den freien Enden 3', 3" und 4', 4" der Bogenwalzen 3, 4 verkleinert wird, d.h. die Anlagefläche zwischen der Warenbahn W und der jeweiligen Bogenwalze 3,4 im Scheitelpunkt S, S' ist größer als an den freien Enden 3', 3" und 4', 4". Dadurch kann ein bogenförmiger Verzug "Mitte vor" entsprechend gerichtet werden.

Die zweite Korrekturstellung KS2 wird dadurch erreicht, dass die Halteelemente 5, 6 und die Bogenwalzen 3, 4 in unterschiedlicher Drehrichtung geschwenkt bzw. gedreht werden. Dadurch wird der Umschlingwinkel uw an den freien Enden 3', 3" und 4', 4" der Bogenwalzen 3, 4 im Vergleich zum Umschlingwinkel uw' im Scheitelpunkt S, S' verkleinert, d.h. die Anlagefläche zwischen der Warenbahn W und der jeweiligen Bogenwalze 3,4 im Scheitelpunkt S, S' ist kleiner als an den freien Enden 3', 3" und 4', 4". Dadurch kann ein bogenförmiger Verzug "Kante vor" entsprechend gerichtet werden. Die Richtwirkung wird somit durch den jeweiligen Unterschied der Anlagefläche zwischen der Warenbahn W und der jeweiligen Bogenwalze 3,4 im Scheitelpunkt S, S' und an den freien Enden 3', 3" und 4', 4" bestimmt.

Hierbei wird auch der Förderweg der Warenbahn durch den Zwischenraum Z zwischen den beiden Bogenwalzen 3, 4 im Bereich der Mitte der Warenbahn W verändert, und zwar bei einer Drehung der Halteelemente 5, 6 und der Bogenwalzen 3, 4 in dieselbe Dreh- Schwenkrichtung wird gemäß Figur 2 der Förderweg im Bereich der Mitte der Warenbahn W im Vergleich zu den Förderweg im Bereich der Kanten der Warenbahn W vergrößert, wohingegen bei einer Drehung der Halteelemente 5, 5' und der Bogenwalzen 3, 4 in entgegen zueinander verlaufenden Drehrichtung gemäß Figur 2 der Förderweg im Bereich der Mitte der Warenbahn W im Vergleich zum Förderweg im Bereich der Kanten der Warenbahn W verkleinert wird.

In der ersten Korrekturstellung KS1 wird somit ein Richten von bogenförmigen Verzügen "Mitte vor" und in der zweiten Korrekturstellung KS2 von bogenförmigen Verzügen "Kante vor" möglich, wobei besonders vorteilhaft die Halteelemente 5, 6 immer ausgehend von der Neutralposition NS in dieselbe Drehrichtung gedreht werden, die vorzugsweise in Warenlaufrichtung WR orientiert ist. Beim Drehen der Bogenwalzen 3, 4 bleiben diese unabhängig von der Korrekturstellung KS1, KS2 immer in Kontakt mit der Warenbahn W, so dass durch die Richtanordnung kein partieller Verzug in der Warenbahn erzeugt wird.

Hierbei zeigen die Fig. 2 und 3 beispielsweise die erste und zweite Korrekturstellung KS1, KS2 mit maximaler Richtwirkung. Es versteht sich, dass zwischen de Neutralstellung NS und den in Fig. 2 und 3 dargestellte Richtstellungen eine Vielzahl von unterschiedlichen Richtstellungen einstellbar sind, um die Richtwirkung individuell an den jeweils aktuellen Bedarf anzupassen.

In einer bevorzugten Ausführungsform erfolgt das zeitgleiche Schwenken/Drehen der Halteelemente 5, 6 bzw. Bogenwalzen 3, 4 in einem vorgegebenen Verhältnis zueinander, wobei aufgrund der Addition der Dreh-/Schwenkbewegungen im Falle der ersten Korrekturstellung KS1 das Verhältnis kleiner als im Falle der zweiten Korrekturstellung KS2, bei der eine Subtraktion der Dreh-/Schwenkbewegungen aufgrund der gegenläufigen Bewegungen erfolgt.

In den in Fig. 2 und 3 dargestellten Richtstellungen mit maximaler Richtwirkung bildet die Walzenebenen E, E' jeweils die Winkelhalbierenden der Umschlingwinkel uw, uw' aus.

Die Erfindung wurde voranstehend an einem Ausführungsbeispiel beschrieben. Es versteht sich, dass zahlreiche Modifikationen und Änderungen der Erfindung möglich sind, ohne dass hierdurch der Erfindungsgedanke verlassen wird.

### Bezugszeichenliste

- 1: Richtmaschine
- 2: Maschinengestell
- 3: erste Bogenwalze
- 3', 3": freie Enden
- 4: zweite Bogenwalze
- 4', 4": freie Enden
- 5: erste Halteplatte
- 6: zweite Halteplatte
- 7: erste Umlenkwalze
- 8: zweite Umlenkwalze

- D: gemeinsame Drehachse
- DB, DB': Durchbiegung
- E, E': Walzenebene
- KS1: erste Korrekturstellung
- KS2: erste Korrekturstellung
- M, M': Mittel-/Drehpunkt
- NS: Neutralstellung
- S, S': Scheitelpunkte der Bogenwalzen
- W: Warenbahn
- WD, WD': Walzenachse
- WL: Warenlaufrichtung
- uw, uw': Umschlingwinkel
- Z: Zwischenraum

## Patentansprüche

1. Vorrichtung zur Verzugskorrektur einer geförderten, insbesondere textilen Warenbahn (W), bei der in einem Maschinengestell (2) zumindest zwei Bogenwalzen (3, 4) vorgesehen sind, deren freie Enden (3', 3", 4', 4") mittels jeweils einer Halteplatte (5, 6) miteinander verbunden sind, wobei die beiden Halteplatten (5, 6) einander gegenüber liegend und drehbar um eine gemeinsame Drehachse (D) gelagert am Maschinengestell (2) angeordnet sind, **dadurch gekennzeichnet, dass** die beiden Bogenwalzen (3, 4) jeweils um eine parallel zur gemeinsamen Drehachse (D) verlaufende Walzenachse (WD, WD') schwenkbar an den beiden Halteplatten (5, 6) gelagert sind.

2. Vorrichtung nach Anspruch 1, **dadurch gekennzeichnet, dass** die erste und zweite Bogenwalze (3, 4) synchron zueinander schwenkbar ausgebildet sind.

3. Vorrichtung nach einem Anspruch 1 oder 2, **dadurch gekennzeichnet, dass** die Bogenwalzen (3, 4) beabstandet zueinander angeordnet sind, wobei die Warenbahn (W) durch den von den beiden Bogenwalzen (3, 4) eingeschlossenen Zwischenraum (Z) in einer vorgegebenen Warenlaufrichtung (WL) gefördert wird.

4. Vorrichtung nach einem der Ansprüche 1 bis 3, **gekennzeichnet durch** eine Neutralstellung (NS) der Bogenwalzen (3, 4), in der die Bogenwalzen (3, 4) zwar in leichten Kontakt mit der geförderten Warenbahn (W) stehen, jedoch keine Verzugskorrektur erfolgt.

5. Vorrichtung nach einem der Anspruch 1 bis 4, **gekennzeichnet durch** eine erste Korrekturstellung (KS1) zur Korrektur eines Verzugs "Mitte vor" und einer zweiten Korrekturstellung (KS2) zur Korrektur eines Verzuges "Kante vor".

6. Vorrichtung nach Anspruch 5, **dadurch gekennzeichnet, dass** durch ein in Warenlaufrichtung (WL) orientiertes Drehen der Halteplatten (5, 6) ein Wechsel von der Neutralstellung (NS) in die erste oder zweite Korrekturstellung (KS1, KS2) erfolgt.

7. Vorrichtung nach einem der Ansprüche 1 bis 6, **dadurch gekennzeichnet, dass** die Walzenachsen (WD, WD') durch die Mittelpunkte der beiden freien Enden (3', 3" bzw. 4', 4") der ersten bzw. zweiten Bogenwalze 3, 4 verlaufen.

8. Vorrichtung nach einem der Ansprüche 5 bis 7, **dadurch gekennzeichnet, dass** in erster Korrekturstellung (KS1) der Umschlingwinkel (uw') der Warenbahn (W) im Scheitelpunkt (S, S') im Vergleich zum Umschlingwinkel (uw) der Warenbahn (W) an den freien Enden (3', 3" und 4', 4") der Bogenwalzen (3, 4) kleiner ist.

9. Vorrichtung nach einem der Ansprüche 5 bis 8, **dadurch gekennzeichnet, dass** in zweiter Korrekturstellung (KS2) der Umschlingwinkel (uw) der Warenbahn (W) an den freien Enden (3', 3" und 4', 4") der Bogenwalzen (3, 4) im Vergleich zum Umschlingwinkel (uw') der Warenbahn (W) im Scheitelpunkt (S, S') kleiner ist.

10. Verfahren zur Verzugskorrektur einer geförderten, insbesondere textilen Warenbahn (W), bei dem eine Warenbahn (W) über zumindest zwei Bogenwalzen (3, 4) geführt wird, deren freie Enden (3', 3", 4', 4") mittels jeweils einer Halteplatte (5, 6) miteinander verbunden sind, wobei die beiden Halteplatten (5, 6) einander gegenüber liegend und drehbar um eine gemeinsame Drehachse (D) in einer Richtanordnung (1) gelagert sind, **dadurch gekennzeichnet, dass** zur Verzugskorrektur die beiden Bogenwalzen (3, 4) jeweils um eine parallel zur gemeinsamen Drehachse (D) verlaufende Walzenachse (WD, WD') in die Warenbahn (W) geschwenkt werden.

11. Verfahren nach Anspruch 10, **dadurch gekennzeichnet, dass** zur Verzugskorrektur annähernd gleichzeitig sowohl die Halteelemente (5, 6) um die gemeinsame Drehachse (D) als auch die erste und zweite Bogenwalze (3, 4) um die Walzenachse (WD, WD') in derselben oder einer entgegengesetzt zueinander gerichteten Drehrichtung gedreht bzw. geschwenkt werden.

12. Verfahren nach Anspruch 11, **dadurch gekennzeichnet, dass** das annähernd zeitgleiche Schwenken/Drehen der Halteelemente (5, 6) und Bogenwalzen (3, 4) in einem vorgegebenen Verhältnis zueinander erfolgt.

13. Verfahren nach Anspruch 10 oder 11, **dadurch gekennzeichnet, dass** zum Erreichen einer ersten Korrekturstellung (KS1) zur Korrektur eines Verzugs "Mitte vor" die Halteelemente (5, 6) und die Bogenwalzen (3, 4) in derselben Drehrichtung geschwenkt bzw. gedreht werden.

14. Verfahren nach Anspruch 10 oder 11, **dadurch gekennzeichnet, dass** zum Erreichen einer zweiten Korrekturstellung (KS2) zur Korrektur eines Verzugs "Kante vor" die Halteelemente (5, 6) und die Bogenwalzen (3, 4) in entgegengesetzter Drehrichtung geschwenkt bzw. gedreht werden.

15. Verfahren nach Anspruch 13 oder 14, **dadurch gekennzeichnet, dass** annähernd gleichzeitige Schwenken bzw. Drehen der Halteelemente (5, 6) und der Bogenwalzen (3, 4) der Umschlingwinkel (uw') der Warenbahn (W) im Scheitelpunkt (S, S') im Vergleich zum Umschlingwinkel (uw) der Warenbahn (W) an den freien Enden (3', 3" und 4', 4") der Bogenwalzen (3, 4) unterschiedlich verändert wird.

## Claims

1. A device for the correction of warpage on a conveyed, in particular a textile, material web (W), in which at least two curved rollers (3, 4) are provided in a machinery frame (2); the free ends (3', 3", 4', 4") of the curved rollers are in each case connected with one another by means of a holding plate (5, 6), wherein the two holding plates (5, 6) are arranged such that they are located opposite one another and are mounted on the machinery frame (2) such that they can rotate about a common axis of rotation (D), **characterised in that** the two curved rollers (3, 4) are pivoted on the two holding plates (5, 6) such that each of the curved rollers is pivotable about a roller axis (WD, WD') running parallel to the common axis of rotation (D).

2. The device according to claim 1, **characterised in that** the first and second curved rollers (3, 4) are designed to be pivotable synchronously relative to one another.

3. The device according to claim 1 or 2, **characterised in that** the curved rollers (3, 4) are spaced apart from one another, wherein the material web (W) is conveyed through the intermediate space (Z) enclosed by the two curved rollers (3, 4) in a prescribed material running direction (WL).

4. The device according to one of claims 1 to 3, **characterised by** a neutral position (NS) of the curved rollers (3, 4), in which, although the curved rollers (3, 4) are in light contact with the conveyored material web (W), no correction of warpage takes place.

5. The device according to one of claims 1 to 4, **characterised by** a first correction position (KS1) for purposes of correcting "centre forward" warpage and a second correction position (KS2) for purposes of correcting "edge forward" warpage.

6. The device according to claim 5, **characterised in that** by means of a rotation of the holding plates (5, 6) oriented in the material running direction (WL) a change from the neutral position (NS) into the first or second correction position (KS1, KS2) takes place.

7. The device according to one of claims 1 to 6, **characterised in that** the roller axes (WD, WD') pass through the centres of the two free ends (3', 3" and 4', 4" respectively) of the first and second curved rollers (3, 4) respectively.

8. The device according to one of claims 5 to 7, **characterised in that** in the first correction position (KS1) the wrap angle (uw') of the material web (W) at the apex (S, S') is smaller in comparison to the wrap angle (uw) of the material web (W) at the free ends (3', 3" and 4', 4") of the curved rollers (3, 4).

9. The device according to one of claims 5 to 8, **characterised in that** in the second correction position (KS2) the wrap angle (uw) of the material web (W) at the free ends (3', 3" and 4', 4") of the curved rollers (3, 4) is smaller in comparison to the wrap angle (uw') of the material web (W) at the apex (S, S').

10. A method for the correction of warpage on a conveyed, in particular a textile, material web (W), in which a material web (W) is guided over at least two curved rollers (3, 4), the free ends (3', 3", 4', 4") of which are in each case connected with one another by means of a holding plate (5, 6), wherein the two holding plates (5, 6) are mounted in a straightening arrangement (1) such that they are located opposite one another and such that they can rotate about a common axis of rotation (D), **characterised in that** for purposes of correction of warpage the two curved rollers (3, 4) are in each case pivoted about a roller axis (WD, WD') running parallel to the common axis of rotation (D) into the material web (W).

11. The method according to claim 10, **characterised in that** for purposes of correction of warpage the holding elements (5, 6) are rotated or pivoted about the common axis of rotation (D) and near-simultaneously the first and second curved rollers (3, 4) are rotated or pivoted about the roller axis (WD, WD') in the same or opposing direction of rotation.

12. The method according to claim 11, **characterised in that** the nearsimultaneous pivoting/rotation of the holding elements (5, 6) and the curved rollers (3, 4) takes place in a prescribed relation.

13. The method according to claims 10 or 11, **characterised in that** for purposes of achieving a first correction position (KS1) so as to correct "centre forward" warpage the holding elements (5, 6) and the curved rollers (3, 4) are pivoted or rotated in the same direction of rotation.

14. The method according to claims 10 or 11, **characterised in that** for purposes of achieving a second correction position (KS2) so as to correct "edge forward" warpage the holding elements (5, 6) and the curved rollers (3, 4) are pivoted or rotated in opposite directions of rotation.

15. The method according to claims 13 or 14, **characterised in that** with nearsimultaneous pivoting or rotation of the holding elements (5, 6) and the curved rollers (3, 4) the wrap angle (uw') of the material web (W) at the apex (S, S') is altered in a different manner in comparison to the wrap angle (uw) of the material web (W) at the free ends (3', 3" and 4', 4") of the curved rollers (3, 4).

## Revendications

1. Dispositif de correction de déformation d'une bande de matériau (W), en particulier textile, transportée, dans laquelle, dans un bâti de la machine (2), sont prévus aux moins deux rouleaux d'étirement (3, 4) dont les extrémités libres (3', 3", 4', 4") sont chacune reliées ensemble par une plaque de retenue (5, 6), les deux plaques de retenue (5, 6) étant disposées d'en face et de manière à pouvoir tourner autour d'un axe de rotation commun (D) sur le bâti de la machine (2), **caractérisé en ce que** les deux rouleaux d'étirement (3, 4) s'appuient en pivotement respectivement autour d'un axe de rouleau (WD, WD') s'étendant parallèlement à l'axe de rotation commun (D) sur les deux plaques de retenue (5, 6).

2. Dispositif selon la revendication 1, **caractérisé en ce que** les premier et second rouleaux arqués (3, 4) sont réalisés de manière à pouvoir pivoter de manière synchrone l'un par rapport à l'autre.

3. Dispositif selon la revendication 1 ou 2, **caractérisé en ce que** les rouleaux d'étirement (3, 4) sont disposés espacés l'un de l'autre, la bande de matériau (W) étant transportée dans l'intervalle (Z) circonscrit par les deux rouleaux d'étirement (3, 4) dans un sens prédéfini de circulation du matériau (WL).

4. Dispositif selon une des revendications 1 à 3, **caractérisé par** une position neutre (NS) des rouleaux d'étirement (3, 4) dans laquelle les rouleaux d'étirement (3, 4) sont certes en léger contact avec la bande de matériau transportée (W) mais il n'y a pas de correction de déformation.

5. Dispositif selon une des revendications 1 à 4, **caractérisé par** une première position de correction (KS1) pour la correction d'une déformation de « milieu devant » et une seconde position de correction (KS2) pour la correction d'une déformation de « bord devant ».

6. Dispositif selon la revendication 5, **caractérisé en ce que**, par une rotation orientée dans le sens de circulation du matériau (WL) des plaques de retenue (5, 6), il y a un change de la position neutre (NS) à la première ou seconde position de correction (KS1, KS2).

7. Dispositif selon une des revendications 1 à 6, **caractérisé en ce que** les axes des rouleaux (WD, WD') passent par les centres des deux extrémités libres (3', 3" ou 4', 4") du premier ou second rouleau d'étirement (3, 4).

8. Dispositif selon une des revendications 5 à 7, **caractérisé en ce que**, dans la première position de correction (KS1), l'angle d'encerclement (uw') de la bande de matériau (W) au sommet (S, S') est inférieur à l'angle d'encerclement (uw) de la bande de matériau (W) aux extrémités libres (3', 3" et 4', 4") des rouleaux d'étirement (3, 4).

9. Dispositif selon une des revendications 5 à 8, **caractérisé en ce que**, dans la seconde position de correction (KS2), l'angle d'encerclement (uw) de la bande de matériau (W) aux extrémités libres (3', 3" et 4', 4") des rouleaux d'étirement (3, 4) est inférieur à l'angle d'encerclement (uw') de la bande de matériau (W) au sommet (S, S').

10. Procédé de correction de déformation d'une bande de matériau (W), en particulier textile, transportée, dans laquelle une bande de matériau (W) est guidée dans au moins deux rouleaux d'étirement (3, 4) dont les extrémités libres (3', 3", 4', 4") sont chacune reliées ensemble par une plaque de retenue (5, 6), les deux plaques de retenue (5, 6) étant disposées d'en face et de manière à pouvoir tourner autour d'un axe de rotation commun (D) dans un système d'ajustement (1), **caractérisé en ce que**, pour la correction de la déformation, les deux rouleaux d'étirement (3, 4) sont pivotés respectivement vers l'intérieur de la bande de matériau (W) autour d'un axe des rouleaux (WD, WD') s'étendant parallèlement à l'axe de rotation commun (D).

11. Procédé selon la revendication 10, **caractérisé en ce que**, pour la correction de la déformation, aussi bien les éléments de retenue (5, 6) sont tournés ou pivotés pratiquement en même temps autour de l'axe de rotation commun (D) que les premiers et second rouleaux d'étirement (3, 4) autour de l'axe des rouleaux (WD, WD') dans le même sens de rotation ou un sens de rotation opposé.

12. Procédé selon la revendication 11, **caractérisé en ce qu'**il y a un pivotement/une rotation pratiquement simultané des éléments de retenue (5, 6) et des rouleaux d'étirement (3, 4) dans une relation prédéfinie.

13. Procédé selon la revendication 10 ou 11, **caractérisé en ce que**, pour atteindre une première position de correction (KS1) pour corriger une déformation de « milieu devant », les éléments de retenue (5, 6) et les rouleaux d'étirement (3, 4) sont pivotés ou tournés dans le même sens de rotation.

14. Procédé selon la revendication 10 ou 11, **caractérisé en ce que**, pour atteindre une seconde position de correction (KS2) pour corriger une déformation de « bord devant », les éléments de retenue (5, 6) et les rouleaux d'étirement (3, 4) sont pivotés ou tournés dans un sens de rotation opposé.

15. Procédé selon la revendication 13 ou 14, **caractérisé en ce que**, avec un pivotement ou une rotation pratiquement simultané des éléments de retenue (5, 6) et des rouleaux d'étirement (3, 4), l'angle d'encerclement (uw') de la bande de matériau (W) au sommet (S, S') par rapport à l'angle d'encerclement (uw) de la bande de matériau (W) aux extrémités libres (3', 3" et 4', 4") des rouleaux d'étirement (3, 4) est modifié différemment.
